# EUROPÄISCHE PATENTSCHRIFT

(11) **EP 1 004 439 B1**
(45) Veröffentlichungstag und Bekanntmachung des Hinweises auf die Patenterteilung: **04.06.2003**
(21) Anmeldenummer: 99120994.1
(22) Anmeldetag: 04.11.1999
(51) Int. Cl.: B41F 27/12

(54) **Verfahren und Vorrichtung zum Positionieren und Spannen eines Zylinderaufzuges auf einem Druckmaschinenzylinder**
Method and device for registering and tensioning a cylinder packing on a printing press cylinder
Procédé et dispositif pour positionner et tendre un habillage du cylindre sur un cylindre d'une machine à imprimer

(30) Priorität: 26.11.1998 DE 19854526
(43) Veröffentlichungstag der Anmeldung: 31.05.2000
(73) Patentinhaber: Heidelberger Druckmaschinen Aktiengesellschaft, 69115 Heidelberg (DE)
(72) Erfinder: Heiler, Peter, 76694 Forst (DE); Kropp, Frank, 69256 Mauer (DE)

(56) Entgegenhaltungen:
- DE-A- 1 936 396
- DE-A- 2 220 652
- DE-A- 2 328 985
- DE-A- 4 222 332
- DE-B- 1 815 953
- DE-C- 3 219 741
- US-A- 2 837 994
- US-A- 3 605 621
- US-A- 5 069 127

## Beschreibung

Die Erfindung bezieht sich auf ein Verfahren und eine Vorrichtung zum Spannen eines Zylinderaufzuges auf einem Druckmaschinenzylinder.

Ein solches Verfahren lässt sich beispielsweise mit der in der DE 42 22 332 C2 beschriebenen Vorrichtung durchführen, wobei konstruktiv bedingt ein Spannen und Entspannen des Zylinderaufzuges gleichzeitig an seiner Vorder- und Hinterkante erfolgt. Der Zylinderaufzug kann auf dem Mantel des Druckmaschinenzylinders relativ zu seiner ursprünglichen Lage verschoben werden. Dazu wird das Gummituch durch einen Stelltrieb an seiner Vorder- und Hinterkante entspannt, eine Zahnsegmentklemmung an einer Spannspindel gelöst und diese um einen Stellweg verdreht.

Die DE-A-1 936 396, beinhaltet ein Verfahren, bei welchem abwechselnd ein Aufzugsende gespannt wird und das andere dabei in starrem Anschlag gehalten wird.

Die DE-C-3 219 741 hat ein Verfahren zum Positionieren und Spannen eines Drucktuches, bei welchem Verfahren das Drucktuch zuerst entspannt, danach verschoben und zuletzt wieder gespannt wird, zum Inhalt.

Ausgehend von diesem Stand der Technik ist es die Aufgabe der Erfindung, ein weiteres Verfahren zum Spannen und Positionieren eines Zylinderaufzuges auf einen Druckmaschinenzylinder anzugeben.

Erfindungsgemäß wird die gestellte Aufgabe durch ein Verfahren mit den Merkmalen des Anspruches 1 gelöst.

Der Erfindung entspricht somit ein Verfahren zum Positionieren und Spannen eines Zylinderaufzuges auf einem Druckmaschinenzylinder, wobei sowohl ein vorderes Aufzugsende als auch ein hinteres Aufzugsende des Zylinderaufzuges gespannt wird, indem in einem ersten Verfahrensschritt die beiden Aufzugsenden gespannt werden und in einem zweiten Verfahrensschritt ein erstes der beiden Aufzugsenden teilweise entspannt wird während ein zweites der beiden Aufzugsenden nachgespannt wird.

Der Zylinderaufzug ist auf diese einfache Art und Weise in Umfangsrichtung auf der Umfangsoberfläche des Zylinders verschiebbar, wobei in Spannrichtung des zweiten Aufzugsendes das erste Aufzugsende praktisch geschoben und das zweite Aufzugsende gezogen wird. Bezogen auf die im ersten Verfahrensschritt erreichte Spannung des ersten Aufzugsendes ist im zweiten Verfahrensschritt oftmals nur eine teilweise Entspannung erforderlich. Das Entspannen des ersten Aufzugsendes kann entweder vor dem Nachspannen des zweiten Aufzugsendes oder gleichzeitig mit letzterem beginnen. In beiden Fällen wird das zweite Aufzugsende während der Entspannung des ersten Aufzugsendes nachgespannt.

Bestimmte Zylinderaufzüge müssen in der Praxis durch Ziehen an beiden Aufzugsenden in zueinander entgegengesetzten Spannrichtungen gespannt werden, um die Zylinderaufzüge straff auf dem Zylinder aufliegend spannen zu können. Als eine Ursache für die Notwendigkeit eines beidendigen Spannens dieser Zylinderaufzüge gilt eine mit der Seilreibung vergleichbare Reibung zwischen dem Zylinderaufzug und der Auflagefläche des Zylinders, welche nur durch das beidendige Ziehen überwunden werden kann.

Das erfindungsgemäße Verfahren geht von der Annahme aus, daß sich auch solcherart zu spannende Zylinderaufzüge auf der Umfangsoberfläche des Zylinders verschieben lassen, wenn dem Verschieben ein beidendiges Spannen vorausgeht. Es wird angenommen, daß beim Aufspannen störende Verformungen des Zylinderaufzuges neben dem seilreibungsartigen Effekt eine Rolle spielen. Insbesondere nach längerem Gebrauch und damit verbundenem wiederholten Aufspannen und Abnehmen des Zylinderaufzuges auf den bzw. vom Zylinder machen sich häufig bleibende Verformungen bemerkbar. Durch das dem Verschieben vorangehende beidendige straffe Spannen können solche Verformungen beseitigt werden, so daß sich der Zylinderaufzug danach, leichter als bisher angenommen wurde, auf der Zylinderumfangsoberfläche verschieben und genau positionieren läßt.

Vorzugsweise entspricht dem ersten Aufzugsende ein vorderes Aufzugsende und dem zweiten Aufzugsende ein hinteres Aufzugsende, so daß im zweiten Verfahrensschritt das vordere Aufzugsende zumindestens teilweise entspannt und das hintere Aufzugsende nachgespannt wird. Unter dem vorderen Aufzugsende wird jenes verstanden, welches beim Abwälzen des den Zylinderaufzug tragenden Druckmaschinenzylinders im operativen Kontakt mit einem weiteren Druckmaschinenzylinder bei jeder Umdrehung zuerst am weiteren Druckmaschinenzylinder vorbeigeführt wird. Im Fall, daß der Druckmaschinenzylinder ein Plattenzylinder zum Auftragen einer Druckfarbe oder eines Lackes auf einen Bedruckstoff und der andere Druckmaschinenzylinder ein den Bedruckstoff führender Gegendruckzylinder ist, liegt der sogenannte Druckanfang der Druck- oder Lackplatte am vorderen Aufzugsende.

Eine das erfindungsgemäße Verfahren weiterbildende Verfahrensausgestaltung beinhaltet, daß im ersten Verfahrensschritt die Aufzugsenden nacheinander gespannt werden. Vorzugsweise kann im ersten Verfahrensschritt zuerst das hintere Aufzugsende und nachfolgend das vordere Aufzugsende gespannt werden.

Eine weitere Verfahrensausgestaltung beinhaltet, daß im ersten Verfahrensschritt beide Aufzugsenden gleichzeitig gespannt werden.

Eine Vorrichtung zum Spannen eines Zylinderaufzugs ist beispielsweise in der DE-OS 23 28 985 in deren Figuren 1 bis 3 dargestellt. Bei dieser Vorrichtung sind Aufzugsenden haltende Arme zwar durch ein drehbares Nockenteil verstellbar, jedoch nicht als um je ein Drehgelenk schwenkbare Spannhebel ausgebildet, sondern um je eine Biegestelle einer u-förmigen Feder beweglich. Die Arme sind auch nicht durch eine Feder belastet, sondern selbst federelastisch und Teile der u-förmigen Feder.

Ungünstig an dieser Vorrichtung ist, daß sich die Druckplatten mittels dieser Vorrichtung nicht positioniergenau ausrichten lassen, weil sich je nach Dehnbarkeit des aufgespannten Druckplattentyps die Arme einmal mehr und ein anderes Mal weniger durchbiegen. Damit im Zusammenhang steht auch die vergleichsweise geringe Spannwirkung, welche sich mit der u-förmigen Feder erzielen läßt. Zudem ist mittels dieser Vorrichtung das erfindungsgemäße Verfahren nicht durchführbar, weil konstruktiv bedingt immer nur ein Aufzugsende von einem Arm gespannt wird, während das andere Aufzugsende am Druckplattenzylinder ortsfest gehalten wird.

Die DE-A-4 222 332 offenbart eine Spannvorrichtung mit Aufzugsenden haltenden Spannspindeln und einer Schnecke für die voneinander abhängige Betätigung der Spannspindeln.

Die US 5,069,127 offenbart eine Spannvorrichtung mit Aufzugsenden haltenden Spannstangen, die voneinander unabhängig drehbar sind.

In der US 3,605,621 ist eine Spannvorrichtung mit sogenannten Kippspannwerken beschrieben, von denen jedes einen Hebelarm, eine an dem Hebelarm angelenkte Stange und eine die Stange belastende Feder umfasst. Jedes der Kippspannwerke ist wahlweise in eine Über-Totlage-Spannposition und in eine Unter-Totlage-Ausgangsposition verstellbar.

Ausgehend von diesem Stand der Technik ist es weiterhin die Aufgabe der Erfindung, eine Vorrichtung zum Halten und Spannen eines Zylinderaufzuges auf einen Druckmaschinenzylinder zu schaffen, welche sich komfortabel bedienen lässt und zur Durchführung des erfindungsgemäßen Verfahrens geeignet ist.

Erfindungsgemäß wird die gestellte Aufgabe durch eine Vorrichtung mit den Merkmalen des Anspruches 6 gelöst.

Der Erfindung entspricht somit eine Vorrichtung zum Halten und Spannen eines Zylinderaufzuges auf einem Druckmaschinenzylinder und zur Durchführung des erfindungsgemäßen Verfahrens, mit einem ein vorderes Aurzugsende des Zylinderaufzuges haltenden und an einem um ein erstes Drehgelenk schwenkbaren, ersten Spannhebel ausgebildeten, ersten Arm, einem ein hinteres Aufzugsende des Zylinderaufzuges haltenden und an einem um ein zweites Drehgelenk schwenkbaren, zweiten Spannhebel ausgebildeten, zweiten Arm und mit einem die beiden Arme verstellenden, drehbaren Nockenteil.

Unter dem Nockenteil wird z. B. eine Steuerwelle mit zwei zueinander in Axialrichtung der Welle versetzt auf dieser sitzenden Nocken, von denen ein erster Nocken den ersten Arm und ein zweiter Nocken den zweiten Arm verstellt, verstanden. Ebenso wird darunter eine Steuerwelle mit einer auf dieser sitzenden Kurvenscheibe verstanden, wobei die Kurvenscheibe sowohl den ersten als auch den zweiten Arm verstellt. Auch eine einer der vorstehenden Varianten fünktionsgleiche und dementsprechend profilierte Exzenterwelle ist ein solches Nockenteil. Wesentlich ist, daß durch eine Drehung des Nockenteiles um seine Achse, welche vorzugsweise achsparallel zur Drehachse des Zylinders verläuft, die beiden Arme nacheinander und/oder gleichzeitig verstellbar sind.

Gegenüber der dem Stand der Technik zugehörigen Vorrichtung (DE-OS 23 28 985) weist die erfindungsgemäße Vorrichtung den Vorteil auf, daß sich mit der erfindungsgemäßen Vorrichtung Zylinderaufzüge positioniergenau ausrichten lassen. Bei der erfindungsgemäßen Vorrichtung können die Arme steif sein, so daß der an den Armen gehaltene Zylinderaufzug unabhängig von dessen Dehnbarkeit durch eine entsprechende Verstellung der Arme positioniert werden kann.

Eine die erfindungsgemäße Vorrichtung weiterbildende Ausführungsform zeichnet sich dadurch aus, daß die Spannhebel durch insgesamt zumindest eine Feder belastet sind.

Dabei kann jedem Spannhebel mindestens eine die Spannkraft auf den Spannhebel übertragende Feder zugeordnet sein. Jede dieser Federn kann sich am Zylindergrundkörper, in dem die Spannhebel über die Drehgelenke gelagert sein können, abstützen. Vorzugsweise kann auch mindestens eine die beiden Spannhebel gegeneinander verspannende Feder vorgesehen sein. In diesem Fall können die Spannhebel zusammen mit der zwischen diesen wirkenden Feder eine ohne Veränderung der Spannkraft zum Spannen des Zylinderaufzuges relativ zum Zylindergrundkörper im wesentlichen in Umfangsrichtung verstellbare Spanneinheit bilden. Mittels der einen Feder oder den mehreren Federn lassen sich wesentlich höhere Spannkräfte erzeugen als dies mit federnd ausgebildeten Armen möglich ist. Durch die Steifheit der Arme erhöht sich die Stabilität der gesamten Spannvorrichtung und ein verzugsfreies Spannen des Zylinderaufzuges ist sehr gut durchführbar.

Eine weitere Ausführungsform zeichnet sich dadurch aus, daß das erste Drehgelenk und das zweite Drehgelenk koaxial zueinander angeordnet sind.

Dadurch ergeben sich konstruktiv günstige Möglichkeiten die zumindest eine Feder, welche die Spannhebel belastet, koaxial zu den Gelenken anzuordnen. Bei einer ersten Variante dieser Ausführungsform kann eines der Drehgelenke konzentrisch auf dem anderen Drehgelenk sitzen. Bei einer bevorzugten zweiten Variante sind die Drehgelenke in deren Axialrichtung zueinander versetzt angeordnet. Beispielsweise kann der zweiten Variante entsprechend an den beiden Enden eines Gelenkzapfens je eine auf diesem drehbare Gelenkbuchse sitzen, welche am jeweiligen Spannhebel befestigt ist. Zwischen den Gelenkbuchsen kann eine die Spannkraft aufbringende Schenkelfeder um den Gelenkzapfen schraubenförmig gewunden sein, wobei sich die Schenkelfeder mit jedem ihrer beiden Schenkel auf je einen der Spannhebel abstützt und diese gegeneinander verspannt. Die gemeinsame Mittelachse der Drehgelenke kann sowohl bei der ersten Variante als auch bei der zweiten Variante der Drehachse des Druckmaschinenzylinders entsprechen.

Eine weitere Ausführungsform zeichnet sich dadurch aus, daß die Drehgelenke exzentrisch versetzt zu einer Drehachse des Druckmaschinenzylinders angeordnet sind.

Der Vorteil dieser Ausführungsform besteht darin, daß eine günstige Bauraumaufteilung im Zylinderinneren erreicht wird. Die zur Drehachse des Zylinders exzentrisch versetzten Drehgelenke der Spannhebel können zueinander versetzt angeordnet sein, wobei die Gelenkachsen achsparallel zueinander und achsparallel zur Drehachse des Zylinders verlaufen. Vorzugsweise sind die Drehgelenke koaxial zueinander angeordnet, wobei die gemeinsame Drehachse exzentrisch versetzt und achsparallel zur Drehachse des Zylinders angeordnet ist.

Ein weitere Ausführungsform zeichnet sich dadurch aus, daß durch das erste Drehgelenk und durch das zweite Drehgelenk eine einzige oder je eine Feder hindurchgeführt ist.

In diesem Fall können die Gelenkzapfen der Drehgelenke als je ein rohrförmiger Hohlkörper ausgebildet sein, auf welchem die Spannhebel, z. B. getragen von Gelenkbuchsen, sitzen. In die Hohlkörpern kann die Feder in drehfestem Formschluß zu den Hohlkörpern eingesteckt sein. Bei einer alternativen Ausführungsform, kann ein gemeinsamer Gelenkzapfen beider Drehgelenke, auf welchem die Spannhebel verdrehbar sitzen, als ein einziger rohrförmiger Hohlkörper ausgebildet sein, durch welchen die Feder hindurchgeführt ist.

Eine weitere Ausführungsform zeichnet sich dadurch aus, daß die Feder eine oder jeweils eine Drehstabfeder ist.

Mittels einer Drehstabfeder lassen sich große Spannkräfte von z. B. 8 kN zum Spannen eines Lacktuches oder 12 kN zum Spannen einer Lackplatte aufbringen, wobei die Drehstabfeder nur vergleichsweise wenig Bauraum beansprucht. In bestimmten Anwendungsfällen kann auch ein oder können mehrere z. B. als Schraubenfeder ausgebildete Druckfedern zum Verspannen der Spannhebel gegeneinander eingesetzt sein.

Eine weitere Ausführungsform zeichnet sich dadurch aus, daß die Spannhebel als Wippen ausgebildet sind und jede der Wippen einen den Zylinderaufzug haltenden ersten Wippenarm und einen vom Nockenteil betätigbaren zweiten Wippenarm aufweist.

Die zweiten Wippenarme können durch die Betätigung des Nockenteils mit diesem zeitweise in und außer Kontakt kommen. Vorzugsweise werden die zweiten Wippenarme in überwiegend permanenter Anlage am sich drehenden Nockenteil gehalten, so daß Stellung der Spannhebel sicher fixiert ist.

Eine weitere Ausführungsform zeichnet sich dadurch aus, daß in den zweiten Wippenarmen je eine vom Nockenteil kontaktierbare Rolle drehbar gelagert ist.

Die Rollen können auf dem Nockenteil abrollen, so daß eine bedienfreundliche Leichtgängigkeit der Verstelleinrichtung gegeben ist und ein etwaiger Abriebverschleiß des Nockenteils oder der Spannhebel vermieden wird.

Eine weitere Ausführungsform zeichnet sich dadurch aus, daß die Spannhebel je eine Klemmeinrichtung zum Halten des Zylinderaufzuges tragen. Dazu kann am ersten Wippenarm des ersten Spannhebels eine Klemmeinrichtung zum Einklemmen des vorderen Aufzugsendes und am ersten Wippenarm des zweiten Spannhebels eine weitere Klemmeinrichtung zum Einklemmen des hinteren Aufzugsendes angeordnet sein. Die Klemmungen lassen sich sehr rasch herstellen und lösen, so daß ein Auswechseln des Zylinderaufzuges gegen einen anderen Zylinderaufzug wenig Zeit beansprucht.

Die Vorrichtung ist in Rotationsdruckmaschinen und z. B. Offset-Druckmaschinen verwendbar. Der Druckmaschinenzylinder kann ein Beschichtungszylinder zum Beschichten des Bedruckstoffes eines den Druckwerken der Druckmaschine vor- oder nachgeordneten Beschichtungswerkes sein, welcher mit der Vorrichtung ausgestattet ist.

Die Erfindung wird nachfolgend mit Bezug auf die Zeichnung anhand einer bevorzugten Ausführungsform beschrieben.

In der Zeichnung zeigt:
- Fig. 1: eine Druckmaschine mit einem Beschichtungswerk, dessen Beschichtungszylinder mit der erfindungsgemäßen Vorrichtung ausgestattet ist,
- Fig. 2: einen Querschnitt durch den Beschichtungszylinder, dessen Spannvorrichtung sich in einer ersten Spannstellung befindet, bei welcher sie einen Zylinderaufzug an beiden Aufzugsenden ungespannt hält,
- Fig. 3: die Spannvorrichtung in derselben Ansicht, wobei sich diese in einer zweiten Spannstellung befindet, in welcher ein vorderes Aufzugsende ungespannt ist und ein hinteres Aufzugsende gespannt wird,
- Fig. 4: die Spannvorrichtung in einer dritten Spannstellung, in welcher beide Aufzugsenden gespannt werden,
- Fig. 5: die Spannvorrichtung in einer vierten Spannstellung, bei welcher das vordere Aufzugsende entspannt und das hintere Aufzugsende nachgespannt wird,
- Fig. 6: die Spannvorrichtung in einer fünften Spannstellung, in welcher beide Aufzugsenden positioniergenau ausgerichtet sowie gespannt sind und
- Fig. 7: eine schematische Darstellung der in den Figuren 2 bis 6 gezeigten Spannvorrichtung in einer Draufsicht.

In Fig. 1 ist eine als eine Offsetrotationsdruckmaschine ausgebildete Druckmaschine 49 mit mehreren in einer Reihe angeordneten Druckwerken 1 bis 4, einem Bogenanleger 6 und einem Bogenausleger 7 dargestellt. Die Druckmaschine 49 weist ein Beschichtungswerk 5 auf, welches zwischen dem letzten Druckwerk 4 und dem Bogenausleger 7 angeordnet ist und auch zwischen dem Bogenanleger 6 und dem ersten Druckwerk 1 angeordnet sein kann. Das Beschichtungswerk 5 umfaßt zwei zusammenwirkende Druckmaschinenzylinder 8, 9, nämlich den Beschichtungszylinder 8 zum Auftragen einer Beschichtungsflüssigkeit, z. B. eines Lackes, auf einen Bedruckstoffbogen, und den Gegendruckzylinder 9, auf welchen der Bedruckstoffbogen beim Beschichten aufliegt.

In Fig. 2 ist der Beschichtungszylinder 8 im Querschnitt mit Blick auf eine im Zylinderinneren angeordnete Vorrichtung zum Spannen unterschiedlicher Zylinderaufzüge 10, welche ein Gummituch oder eine Polyesterplatte zum Lackauftrag oder wie gezeigt eine Lackplatte auf Aluminiumträgerbasis sein können, dargestellt.

Die genannten aus unterschiedlichen Materialien bestehenden Zylinderaufzüge 10 erfordern unterschiedliche Spannwege und Zugkräfte, welche von der als eine Drehstabfeder 41 ausgebildeten und auf Torsion beanspruchbaren Feder 41 aufgebracht werden und mittels einer Einstelleinrichtung 33, 34, 36 bis 38 variierbar sind, indem die Vorspannung der Feder 41 zur Anpassung an die Materialien regulierbar ist. Mittels der auf unterschiedliche Spannkräfte einstellbaren Spannvorrichtung lassen sich auch sehr gut bereits gebrauchte und deshalb vorgeformte Zylinderaufzüge 10 spannen, welche in der Regel eine im Vergleich zu ungebrauchten Zylinderaufzügen 10 etwas höhere Spannkraft erfordern. Der Beschichtungszylinder 8 kämmt mit den Greifern 52 des Gegendruckzylinders 9 (Fig. 1), wodurch ein steiler Einlaufwinkel des Zylinderaufzuges 10 an der Vorderkante 12 in den Beschichtungszylinder 8 erforderlich ist, verglichen mit dem flachen Einlaufwinkel eines mit einem greiferlosen Grummituchzylinder zusammenwirkenden Plattenzylinders eines Offsetdruckwerkes. Bei diesen Offsetplattenzylindern ist es hinreichend, beim Spannen einer Offsetdruckplatte diese ausschließlich an deren Hinterkante zu ziehen, während die Vorderkante in ihrer Lage festgehalten verbleiben kann. Bei dem gezeigten Beschichtungszylinder 8 ist es dagegen günstig, beim Spannen nicht nur am hinteren Aufzugsende 11 sondern auch am vorderen Aufzugsende 12 zu ziehen, um die in diesem Bereich unter dem Zylinderaufzug 10 befindliche Luft herauszuziehen, da besonders stark zum Hohlliegen neigende als Zylinderaufzug 10 verwendete Platten sonst möglicherweise zerstört würden.

Die erfindungsgemäße Vorrichtung ermöglicht neben dem beidendigen federunterstützten Spannen des Zylinderaufzuges 10 zusätzlich dessen Positionierung auf dem Beschichtungszylinder 8, wobei der am vorderen Aufzugsende 12 liegende sogenannte Druckanfang über eine Kurvensteuerung 25 bis 32 beim Aufspannen des Zylinderaufzuges 10 reproduziergenau ausrichtbar ist, indem durch eine Verstellung sowohl des vorderen Aufzugsendes 12 als auch des hinteren Aufzugsendes 11 der Zylinderaufzug 10 auf dem Beschichtungszylinder 8 verschiebbar ist. Zudem ist der auf der Umfangsoberfläche des Beschichtungszylinders 8 aufgespannte Zylinderaufzug 10 mittels der Kurvensteuerung 25 bis 32 in beide Umfangsrichtungen, beispielsweise zum Zwecke der Einstellung eines manuellen Umfangsregisters, geringfügig verschiebbar.

Wie in Fig. 2 zu sehen, ist das vordere Aufzugsende 12 in einer vorderen Halteeinrichtung 14 und das hintere Aufzugsende 11 in einer hinteren Halteeinrichtung 13 festgeklemmt und noch ungespannt. Die als Klemmeinrichtungen 13, 14 ausgebildeten Halteeinrichtungen werden von jeweils ersten Wippenarmen 15,16 getragen, wobei der erste Wippenarm 16 zusammen mit einem zweiten Wippenarm 17 einen ersten Spannhebel 20 in Form einer Wippe 20 und der erste Wippenarm 15 zusammen mit einem zweiten Wippenarm 18 einen zweiten Spannhebel 19 in Form einer Wippe 19 bildet. In bestimmten Anwendungsfällen können die Spannhebel 19, 20 abweichend von deren gezeigter Ausbildung auch als einarmige Hebel ausgebildet sein. Die Spannhebel 19,20 sind um deren koaxial angeordnete Gelenke 21, 22 schwenkbar, wobei eine gemeinsame Schwenkachse 24 der Gelenke 21, 22 relativ zu einer Zylinderachse 23 exzentrisch in Richtung eines zwischen den Aufzugsenden 11,12 freien Spannspaltes zu versetzt ist und achsparallel zur Zylinderachse 23 verläuft.

Genau in entgegengesetzter Radialrichtung wie die Schwenkachse 24 ist eine zur Zylinderachse 23 achsparallele Nockenachse 26 eines zwischen den Spannhebeln 19, 20 bzw. deren zweiten Wippenarmen 17, 18 angeordneten Nockenteiles 25 versetzt, welches aus einer um die Nockenachse 26 drehbaren Stellwelle 53 und einer auf der Stellwelle 53 sitzenden Kurvenscheibe 54 mit verschiedenen umfangsseitigen Kurvenbereichen 27 bis 30 besteht. Die Spannhebel 19, 20 sind mit je einer Kurvenrolle 31, 32 versehen, welche gleichzeitig auf dem Nockenteil 25 bei dessen Drehung abrollen. In bestimmten Anwendungsfällen können die Rollen 31, 32 weggelassen werden, so daß das Nockenteil 25 die Spannhebel 19, 20 im direkten Kontakt betätigt. Auch können in Abwandlung des gezeigten Beispieles auf der Stellwelle 53 zwei in deren Axialrichtung fluchtend angeordnete Kurvenscheiben 54 sitzen, von denen eine erste Kurvenscheibe den Spannhebel 19 bzw. der Rolle 32 und eine zweite Kurvenscheibe dem Spannhebel 20 bzw. der Rolle 31 zugeordnet ist.

Die Feder 41 verspannt die beiden Spannhebel 19, 20 gegeneinander wobei einerseits die ersten Wippenarme 15, 16 und mit diesen die Halteeinrichtungen 13, 14 und andererseits die zweiten Wippenarme 17, 18 jeweils aufeinander zugezogen werden, wodurch der Zylinderaufzug 10 bei entsprechender Drehstellung des Nockenteiles 25 gespannt wird und die Rollen 31, 32 auf das Nockenteil 25 gepreßt werden.

Das Nockenteil 25 und speziell dessen Kurvenscheibe 54 weist einen zur Nockenachse 27 äquidistanten Rastkreis mit einem großen Radius R und einen ebenfalls äquidistanten Rastkreis mit einem kleinen Radius r auf, wobei die beiden Rastkreise R, r über einen s-förmig geschwungenen und einen spiegelbildlich s-förmig geschwungenen Übergangsbereich fließend ineinander übergehen. Der Rastkreis mit dem großen Radius R weist eine den Kurvenbereich 28 bildende Abflachung oder konkave Einbuchtung auf, welche bei der in Fig. 2 gezeigten Mittelstellung des Nockenteiles 25 im zweiten Quadranten liegt. Mit Ausnahme des Kurvenbereiches 28 ist die Kurvenscheibe spiegelsymmetrisch ausgebildet, wobei sich der Rastkreis mit dem größeren Radius R über einen größeren und in etwa über den doppelten Umfangswinkel wie der Rastkreis mit dem kleineren Radius r erstreckt. im Uhrzeigerdrehsinn gesehen folgen der Einbuchtung 28 der Reihe nach der konvexe Bereich 29, ein erster Übergangsbereich, der konvexe Bereich 30, ein zweiter Übergangsbereich und der konvexe Bereich 27.

In der Fig. 2. ist das Nockenteil 25 in einer Mittelstellung befindlich dargestellt, in welcher die Spannhebel 19, 20 maximal auseinandergespreizt werden, wobei dies bei den gezeigten über Kreuz angeordneten, wippenförmigen Spannhebeln 19, 20 sowohl für die zweiten Wippenarme 17, 18 als auch für die ersten Wippenarme 15, 16 zutrifft, so daß letztere den Zylinderaufzug 10 beidendig ungespannt halten. Im Bereich des ersten Quadranten liegen in dieser Mittelstellung der erste Spannhebel 20 über die Rolle 31 am kreisbogenförmigen Kurvenbereich 29 und im Bereich des zweiten Quadranten der zweite Spannhebel 19 über die Rolle 32 am kreisbogenförmigen Kurvenbereich 27 an.

Die Einstelleinrichtung 33 bis 38 zur Einstellung verschiedengroßer und aufzugsabhängiger Vorspannungen und Spannkräfte der Drehstabfeder 41 besteht aus einer Schraube 36, welche mit verschiedenartigen Gewinden 37, 38, nämlich mit einem Rechtsgewinde 37 und einem Linksgewinde 38, versehen ist, so daß bei einer Schraubenumdrehung im Vergleich zu einer herkömmlichen Schraube gleicher Gewindesteigung der doppelte Stellweg realisierbar ist, wobei die Einstelleinrichtung 33 bis 38 vergleichsweise wenig Bauraum einnimmt. Bei einer Drehbewegung der Schraube 36 um ihre Längsachse sind der erste Spannhebel 20 und ein im drehfesten Formschluß 45 a auf einem ersten Rohr 42 sitzender erster Stützarm 40 je nach Drehrichtung der Schraube 36 wahlweise aufeinander zu oder voneinander weg verstellbar. Die Schraube 36 ist dazu mit ihrem Rechtsgewinde 37 in einem drehbar im ersten Spannhebel 20 zum Zylinder 8 achsparallel gelagerten ersten Verbindungsbolzen 33 und mit ihrem Linksgewinde 38 in einem ebenso im ersten Stützarm 40 gelagerten Gelenkbolzen 33 eingeschraubt. Bei einem Anziehen oder Lösen der Schraube 36 verdrehen sich die Bolzen 33, 34 innerhalb des Spannhebels 20 bzw. des ersten Stützarms 40. Sebstverständlich können die Rechts- und Linksgewinde in vertauschter Anordnung und kann bei hinreichend viel Bauraum um ein einziges Gewinde vorgesehen sein.

Zum besseren Verständnis der weiteren Beschreibung sollte Fig. 7 hinzugezogen werden.

Der zweite Spannhebel 19 ist über einen zweiten Verbindungsbolzen 35 mit einem zweiten Stützarm 39 gelenkig verbunden. Der zweite Stützarm 39 sitzt im drehfesten Formschluß 45 b auf einem zweiten Rohr 43. Durch beide im Zylindergrundkörper 51 mittels der Drehlager 47 a drehbar gelagerten Rohre 42, 43 ist die Feder 41 hindurchgeführt und jedes Rohr 42, 43 ist im drehfesten Formschluß 44, 46 mit der Feder 41 verbunden. Die Rohre 42, 43 können beispielsweise innenseitig polygonförmig, z. B. wie gezeigt sechskantig profiliert und dieses Sechskantprofil auf ein entsprechendes außenseitiges Gegenstück der Feder 41 straff aufsteckbar sein. Eine vergleichbare drehfeste Steckverbindung der Stützarme 39, 40 mit den Rohren 42, 43 kann durch die gezeigte innenseitige Sechskantprofilierung erstgenannter und außenseitige Sechskantprofilierung letztgenannter erreicht werden.

Andere als die beschriebenen für die Übertragung großer Kräfte sehr gut geeigneten Welle-Naben-Verbindungen zum Verbinden der Rohre 42, 43 mit der Feder 41 und der Rohre 42, 43 mit den Stützarmen 39, 40 sind auch möglich. Auf den Rohren 42, 43 sind mittels der Drehlager 47 b die Spannhebel 19, 20 drehbar gelagert. Der zweite Spannhebel 19 besteht aus zwei durch den zweiten Verbindungsbolzen 35 miteinander verbundenen Teilen, von denen jedes Teil wiederum aus zwei parallelgeführten und durch einen Querträger 48 verbundenen und drehbar auf dem Rohr 42 gelagerten Schwenkhebeln besteht, wobei die Halteeinrichtungen 13 auf diesen Querträgern 48 angeordnet sind. Der erste Spannhebel 20 ist auf dieselbe Weise mehrteilig ausgebildet, wobei dessen Teile durch den ersten Verbindungsbolzen 33 verbunden sind. Zur Erzielung einer sehr hohen Steifigkeit kann der erste Spannhebel 20 anstelle seiner aus dem Querträger und den Schwenkhebeln zusammengesetzten Ausbildung auch als ein einziges massives Bauteil z. B. im Gußverfahren hergestellt sein.

Bei einem Drehen der Schraube 36 im Uhrzeigerdrehsinn wird der Gelenkbolzen 34 und mit diesem der Stützarm 40 in Richtung des Verbindungsbolzens 33 bzw. ersten Wippenarmes 16 des ersten Spannhebels 20 gezogen. Der zweite Wippenarm 17 des ersten Spannhebels 20 wird durch eine Nachstellwirkung der Feder 41 in im wesentlichen permanenter Anlage am Nockenteil 25 gehalten. Das Schwenken des Stützarmes 40 bewirkt aufgrund des Vorhandenseins der drehfesten Verbindung 45 a eine Drehung des Rohres 42 um seine Mittelachse 24. Die Drehung des Rohres 42 wird über die drehfeste Verbindung 44 an einem Ende der Feder 41 auf diese übertragen. Die Feder 41 wird an ihrem anderen Ende durch die drehfeste Verbindung 46 festgehalten, so daß das Drehen des erstgenannten Federendes eine Torsion der Feder 41 um ihre Längsachse bewirkt. Die ein Torsionswiderlager bildende drehfeste Verbindung 46 selbst wird von dem Rohr 43 in der gezeigten Drehlage festgehalten, wobei sich das Rohr 43 indirekt über den Stützarm 49, den Verbindungsbolzen 35 und den zweiten Spannhebel 19 bzw. dessen zweiten Wippenarm 18 auf dem Nockenteil 25 abstützt.

Das gesamte Spannsystem, bestehend aus den jeweils zueinander durch die Feder 41 verspannten Spannhebeln 19, 20, Rohren 42, 43, Stützarmen 39, 40 und der Feder 41 selbst ist als ein sogenanntes schwimmend gelagertes System, das heißt als eine insgesamt verstellbare Baueinheit, über die Drehlager 47 a drehbar im Zylindergrundkörper 41 gelagert. Dies hat den Vorteil, daß das Spannsystem beispielsweise zur eine Umfangsregisterverstellung bewirkenden Verschiebung des Zylinderaufzuges 10 mittels einer Verdrehung des Nockenteiles 25 um die nah bei der Zylinderachse 23 liegende Gelenkachse 24 verstellt werden kann. Das in Fig. 2 gezeigte Nockenteil 25 ist aus Gründen einer besseren Übersichtlichkeit in der Fig. 7 nicht nochmals dargestellt. Infolge der Verdrehung des Nockenteils 25 wird vom Nockenteil 25 einer der beiden Spannhebel 19, 20 in die Umfangsverstellrichtung des Spannsystems, welche im Beispiel der Registerverstellrichtung entspricht, gedrückt und der andere Spannhebel 19, 20 durch die Feder 41 in derselben Verstellrichtung nachgestellt.

Die Kurvenkontur 26 bis 30 des Nockenteils 25 bewirkt bei dessen Drehung in eine Drehrichtung, z. B. wie in den Figuren 2 bis 5 gezeigt im Uhrzeigerdrehsinn, eine bestimmte Reihenfolge der Spannhebelbetätigung beim Aufspannen und dabei ein Verschieben des auf dem Zylinderumfang zu positionierenden Zylinderaufzuges 10.

In der in Figur 2 gezeigten Stellung stützt sich sowohl der das vordere Aufzugsende 12 des Zylinderaufzuges 10 haltende erste Spannarmes 20 über die am Kurvenbereich 29 anliegende Rolle 31 als auch der das hintere Aufzugsende 11 haltende zweite Spannarm 19 über die am Kurvenbereich 27 anliegende Rolle 32 am Nockenteil 25 ab. Beide Rollen 31, 32 befinden sich dabei auf dem gleichen Rastkreis mit dem Radius R der Kurvenscheiben 54. Beide Aufzugsenden 11, 12 sind in dieser Stellung ungespannt, wie dies anhand der kantennahen Aufwölbungen des Zylinderaufzuges 10 ersichtlich ist.

Bei einem Drehen des Nockenteils 25 von der in Fig. 2 in die in Fig. 3 gezeigte Stellung erfolgt ein Anspannen des hinteren Aufzugsendes 11 durch die Feder 41 über den zweiten Spannhebel 19. Das Nockenteil 25 gibt dabei kurvenkonturbedingt ein Nachstellen des zweiten Spannhebels 19 durch die Kraft der Feder 41 frei. Wenn sich die Rolle 32, wie gezeigt, gerade noch im tiefsten Bereich des s-förmigen Überganges oder alternativ bereits vollständig im Kurvenbereich 30 befindet, liegt die Rolle 31 immer noch im Kurvenbereich 27 an.

Bei einer weiteren Drehung des Nockenteils 25 in die in Fig. 4 gezeigte Stellung erfolgt nun auch ein Anspannen des vorderen Aufzugsendes 12, wobei das Nockenteil 25 kurvenkonturbedingt ein Nachstellen des ersten Spannhebels 20 durch die Kraft der Feder 41 freigibt. Dies geschieht, indem die Rolle 32 in den vertieften Kurvenbereich 28 eintritt, während die Rolle 32 auf dem Kurvenbereich 30 um einen bestimmten Betrag vorwärtsrollt. Danach ist keine der Rollen 31, 32 mehr an das Nockenteil angepreßt und sind beide Aufzugsenden 11, 12 straff gespannt.

Das in Fig. 5 dargestellte weitere Drehen des Nockenteils 25 bewirkt bei aus dem vertieften Kurvenbereich 28 austretender und in den Kurvenbereich 27 rollende Rolle 31 ein Wegdrücken des ersten Spannhebels 20 gegen die Spannwirkung der Feder 41 und infolgedessen eine Entspannung des vorderen Aufzugsendes 12, wobei die Feder 41 diese Entspannung durch ein gleichzeitiges Nachspannen des hinteren Aufzugsendes 11 kompensiert.

Nach einem in Fig. 6 dargestellten letztmaligen Drehen des Nockenteils 25 gelangt der ersten Spannhebel 20 bzw. dessen Rolle 31 außer Kontakt zum Nockenteil 25, während sich der zweite Spannhebel 19 ohne Anpressung an den Kurvenbereich 30 kurz vor dem spiegelbildlich s-förmigen Übergang auf dem Nockenteil 25 befindet. Dadurch kann die Feder 41 über den ersten Spannhebel 20 das vordere Aufzugsende 12 erneut anspannen, so daß wieder beide Aufzugsenden 11, 12 straff gespannt sind. Das vordere Aufzugsende 12 ist nun genau positioniert und die unter dem Zylinderaufzug 10 im Bereich der vormals verformten Aufzugsenden 11, 12 befindliche Luft ist komplett herausgezogen, wodurch die Aufwölbungen des Zylinderaufzuges 10 beseitigt wurden.

Es besteht nunmehr bei Erfordernis die Möglichkeit, durch ein Weiterdrehen des Nockenteils 25, welches dabei über den spiegelbildlich s-förmig geschwungenen und langsam ansteigenden Übergangsbereich auf den zweiten Spannhebel 19 bzw. dessen Rolle 32 drückt, das gesamte Spannsystem zur Justierung des Umfangsregisters gemeinsam zu verstellen, wobei sich die Spannhebel 19, 20 und mit diesen die Aufzugsenden 11, 12 unter Beibehaltung ihrer jeweiligen Relativlage zueinander gemeinsam im Uhrzeigerdrehsinn bewegen. Danach wird das Nockenteil 25 in die in Fig. 6 dargestellte Lage zurückgestellt.

### BEZUGSZEICHENLISTE

- 1 bis 4: Druckwerk
- 5: Beschichtungswerk
- 6: Bogenanleger
- 7: Bogenausleger
- 8: Beschichtungszylinder
- 9: Gegendruckzylinder
- 10: Zylinderaufzug
- 11, 12: Aufzugsende
- 13, 14: Klemmeinrichtung
- 15 bis 18: Wippenarm
- 19, 20: Wippe, Spannhebel
- 21, 22: Drehgelenk
- 23: Zylinderachse
- 24: Gelenkachse
- 25: Nockenteil
- 26: Nockenachse
- 27 bis 30: Kurvenbereich
- 31, 32: Rolle
- 33, 34, 35: Bolzen
- 36: Schraube
- 37, 38: Gewinde
- 39, 40: Stützarm
- 41: Drehstabfeder
- 42, 43: Rohr
- 44, 45 a, 45 b, 46: Steckverbindung
- 47 a, 47 b: Drehlager
- 48: Querträger
- 49: Rotationsdruckmachine
- 50: Aufzugsverformung
- 51: Zylindergrundkörper
- 52: Greifer
- 53: Stellwelle
- 54: Kurvenscheibe

## Patentansprüche

1. Verfahren zum Positionieren und Spannen eines Zylinderaufzuges (10) auf einem Druckmaschinenzylinder (8), wobei sowohl ein vorderes Aulzugsende (12) als auch ein hinteres Aufzugsende (11) des Zylinderaufzuges (10) gespannt wird, indem in einem ersten Verfahrensschritt die beiden Aufzugsenden (11, 12) gespannt werden und in einem zweiten Verfahrensschritt ein erstes der beiden Aufzugsenden (11, 12) teilweise entspannt wird während ein zweites der beiden Aufzugsenden (11, 12) nachgespannt wird.

2. Verfahren nach Anspruch 1,
**gekennzeichnet durch**
ein Entspannen des vorderen Aufzugsendes (12) während eines Nachspannens des hinteren Aufzugsendes (11) im zweiten Verfahrensschritt.

3. Verfahren nach Anspruch 1 oder 2,
**gekennzeichnet durch**
ein nacheinander erfolgendes Spannen der Aufzugsenden (11, 12) im ersten Verfahrensschritt.

4. Verfahren nach Anspruch 3,
**gekennzeichnet durch**
ein zuerst erfolgendes Spannen des hinteren Aufzugsendes (11) und ein dem nachfolgendes Spannen des vorderen Aufzugsendes (12) im ersten Verfahrensschritt.

5. Verfahren nach Anspruch 1 oder 2,
**gekennzeichnet durch**
ein gleichzeitiges Spannen der Aufzugsenden (11, 12) im ersten Verfahrensschritt.

6. Vorrichtung zum Halten und Spannen eines Zylinderaufzuges (10) auf einem Druckmaschinenzylinder (8) und zur Durchführung des Verfahrens nach einem der Ansprüche 1 bis 5, mit einem ein vorderes Aufzugsende (12) des Zylinderaufzuges (10) haltenden und an einem um ein erstes Drehgelenk (22) schwenkbaren, ersten Spannhebel (20) ausgebildeten, ersten Arm (16), einem ein hinteres Aufzugsende (11) des Zylinderaufzuges (10) haltenden und an einem um ein zweites Drehgelenk (21) schwenkbaren, zweiten Spannhebel (19) ausgebildeten, zweiten Arm (15) und mit einem die beiden Arme (15, 16) verstellenden, drehbaren Nockenteil (25).

7. Vorrichtung nach Anspruch 6,
**dadurch gekennzeichnet,**
**daß** die Spannhebel (19, 20) durch insgesamt zumindest eine Feder (41) belastet sind.

8. Vorrichtung nach Anspruch 6 oder 7,
**dadurch gekennzeichnet,**
**daß** das erste Drehgelenk (22) und das zweite Drehgelenk (21) koaxial zueinander angeordnet sind.

9. Vorrichtung nach einem der Ansprüche 6 bis 8,
**dadurch gekennzeichnet,**
**daß** die Drehgelenke (21, 22) exzentrisch versetzt zu einer Drehachse (23) des Druckmaschinenzylinders (8) angeordnet sind.

10. Vorrichtung nach einem der Ansprüche 6 bis 9,
**dadurch gekennzeichnet,**
**daß** durch das erste Drehgelenk (22) und durch das zweite Drehgelenk (21) eine oder je eine Feder (41) hindurchgeführt ist.

11. Vorrichtung nach Anspruch 10,
**dadurch gekennzeichnet,**
**daß** die einzige Feder (41) eine Drehstabfeder (41) oder jede Feder (41) jeweils eine Drehstabfeder (41) ist.

12. Vorrichtung nach einem der Ansprüche 6 bis 11,
**dadurch gekennzeichnet,**
**daß** die Spannhebel (19, 20) als Wippen (19, 20) ausgebildet sind und jede der Wippen (19, 20) einen den Zylinderaufzug (10) haltenden ersten Wippenarm (15, 16) und einen vom Nockenteil (25) betätigbaren zweiten Wippenarm (17, 18) aufweist.

13. Vorrichtung nach Anspruch 12,
**dadurch gekennzeichnet,**
**daß** in den zweiten Wippenarmen (17, 18) je eine vom Nockenteil (25) kontaktierbare Rolle (31, 32) drehbar gelagert ist.

14. Vorrichtung nach einem der Ansprüche 6 bis 13,
**dadurch gekennzeichnet, daß** die Spannhebel (19, 20) je eine Klemmeinrichtung (13,14) zum Halten des Zylinderaufzuges (10) tragen.

15. Druckmaschine (49) mit mindestens einer nach einem der Ansprüche 6 bis 14 ausgebildeten Vorrichtung.

## Claims

1. A method for positioning and tensioning a cylinder dressing (10) on a printing machine cylinder (8), both a front dressing end (12) and a rear dressing end (11) of the cylinder dressing (10) being tensioned, in that in a first method step both dressing ends (11, 12) are tensioned, and in a second method step a first of the two dressing ends (11, 12) is partially detensioned, whilst a second of the two dressing ends (11, 12) is retensioned.

2. The method as claimed in claim 1,
**characterized by**
a detensioning of the front dressing end (12) during a retensioning of the rear dressing end (11) in the second method step.

3. The method as claimed in claim 1 or 2,
**characterized by**
a subsequent tensioning of the dressing ends (11, 12) in the first method step.

4. The method according to claim 3,
**characterized by**
a initial tensioning of the rear dressing end (11) and a subsequent tensioning of the front dressing end (12) in the first method step.

5. The method according to claim 1 or 2,
**characterized by**
a simultaneous tensioning of the dressing ends (11, 12) in the first method step.

6. A device for holding and tensioning a cylinder dressing (10) on a printing machine cylinder (8) and for carrying out the method according to one of claims 1 to 5, with a first arm (16) holding a front dressing end (12) of the cylinder dressing (10), with a second arm (15) holding a rear dressing end (11) of the cylinder dressing (10), and with a rotatable cam part (25) adjusting the two arms (15, 16).

7. The device as claimed in claim 6,
**characterized in that**
the tension levers (19, 20) are loaded by altogether at least one spring (41).

8. The device as claimed in claim 6 or 7,
**characterized in that**
the first rotary joint (22) and the second rotary joint (21) are arranged coaxially to one another.

9. The device as claimed in one of claims 6 to 8,
**characterized in that**
the rotary joints (21, 22) are arranged so as to be offset eccentrically relative to an axis of rotation (23) of the printing machine cylinder (8).

10. The device as claimed in one of claims 6 to 9,
**characterized in that**
one or in each case one spring (41) is led through the first. rotary joint (22) and through the second rotary joint (21).

11. The device as claimed in claim 10,
**characterized in that**
the single spring (41) is a torsion bar spring (41) or each spring (41) is in each case a torsion bar spring (41).

12. The device as claimed in one of claims 6 to 11,
**characterized in that**
the tension levers (19, 20) are designed as rockers (19, 20) and each of the rockers (19, 20) has a first rocker arm (15, 16) holding the cylinder dressing (10) and a second rocker arm (17, 18) actuable by the cam part (25).

13. The device as claimed in claim 12,
**characterized in that**
a roller (31, 32) contactable by the cam part (25) is mounted rotatably in each of the second rocker arms (17, 18).

14. The device as claimed in one of claims 6 to 13,
**characterized in that**
the tension levers (19, 20) each carry a clamping means (13, 14) for holding the cylinder dressing (10).

15. A printing machine (49) having at least one device designed as claimed in one of claims 6 to 14.

## Revendications

1. Procédé pour positionner et tendre un habillage de cylindre (10) sur un cylindre (8) d'une machine à imprimer, une extrémité avant (12), de même qu'une extrémité arrière (11) de l'habillage du cylindre (10) étant tendues, dans lequel, au cours d'une première étape du procédé, les deux extrémités (11, 12) de l'habillage sont tendues et, au cours d'une deuxième étape du procédé, une première des deux extrémités (11, 12) de l'habillage étant détendue en partie pendant qu'une deuxième des deux extrémités (11, 12) de l'habillage est retendue.

2. Procédé selon la revendication 1,
**caractérisé par**
un relâchement de la tension sur l'extrémité avant (12) de l'habillage pendant un renforcement de la tension de l'extrémité arrière (11) de l'habillage au cours de la deuxième étape du procédé.

3. Procédé selon la revendication 1 ou 2,
**caractérisé par**
une tension exercée successivement sur les extrémités (11, 12) de l'habillage au cours de la première étape du procédé.

4. Procédé selon la revendication 3,
**caractérisé par**
une tension exercée tout d'abord sur l'extrémité arrière (11) de l'habillage et une tension exercée à la suite de cela sur l'extrémité avant (12) de l'habillage au cours de la première étape du procédé.

5. Procédé selon la revendication 1 ou 2,
**caractérisé par**
une tension exercée simultanément sur les extrémités (11, 12) de l'habillage au cours de la première étape du procédé.

6. Dispositif destiné à bloquer et tendre un habillage de cylindre (10) sur un cylindre (8) d'une machine à imprimer et destiné à la mise en oeuvre du procédé selon l'une des revendications 1 à 5, comprenant un premier bras (16) tenant une extrémité avant (12) de l'habillage du cylindre (10) et réalisé au niveau d'un premier levier de tension (20) pouvant pivoter autour d'une première articulation rotative (22), un deuxième bras (15) tenant une extrémité arrière (11) de l'habillage du cylindre (10) et réalisé au niveau d'un deuxième levier de tension (19) pouvant pivoter autour d'une deuxième articulation rotative (21), et un élément de came (25) rotatif destiné à régler les deux bras (15, 16) .

7. Dispositif selon la revendication 6,
**caractérisé en ce que**
les leviers de tension (19, 20) sont sollicités par, dans l'ensemble, au moins un ressort (41).

8. Dispositif selon la revendication 6 ou 7,
**caractérisé en ce que**
la première articulation rotative (22) et la deuxième articulation rotative (21) sont agencées coaxialement l'une par rapport à l'autre.

9. Dispositif selon l'uns des revendications 6 à 8,
**caractérisé en ce que**
les articulations rotatives (21, 22) sont décalées de manière excentrique par rapport à un axe de rotation (23) du cylindre (8) de la machine à imprimer.

10. Dispositif selon l'une des revendications 6 à 9,
**caractérisé en ce qu'**
un ressort ou un ressort respectif (41) est guidé à travers la première articulation rotative (22) et à travers la deuxième articulation rotative (21).

11. Dispositif selon la revendication 10,
**caractérisé en ce que**
le seul ressort (41) est un ressort à barre de torsion (41) ou chaque ressort (41) est un ressort à barre de torsion (41).

12. Dispositif selon l'une des revendications 6 à 11,
**caractérisé en ce que**
les leviers de tension (19, 20) sont conçus sous forme de bascules (19, 20) et chacune des bascules (19, 20) comporte un premier bras de bascule (15, 16) tenant l'habillage du cylindre (10) et un deuxième bras de bascule (17, 18) peuvent être actionné par l'élément de came (25).

13. Dispositif selon la revendication 12,
**caractérisé en ce que**
dans chacun des deuxièmes bras de bascule (17, 18) est logée de manière rotative une molette (31, 32) pouvant être actionnée par l'élément de came (25).

14. Dispositif selon l'une des revendications 6 à 13,
**caractérisé en ce que**
les leviers de tension (19, 20) portent chacun un dispositif de serrage (13, 14) destiné à tenir l'habillage du cylindre (10).

15. Machine à imprimer (49) comprenant au moins un dispositif conçu selon l'une quelconque des revendications 6 à 14.
